# EUROPÄISCHE PATENTSCHRIFT

(11) **EP 2 543 770 B1**
(45) Veröffentlichungstag und Bekanntmachung des Hinweises auf die Patenterteilung: **22.01.2014**
(21) Anmeldenummer: 11172830.9
(22) Anmeldetag: 06.07.2011
(51) Int. Cl.: E02D 3/12, E02D 5/46, E02D 33/00

(54) **Vorrichtung und Verfahren zum Vermessen von Düsenstrahlsäulen im Untergrund**
Method and device for measuring nozzle beams underground
Dispositif et procédé de mesure de colonnes de sortie de tuyères en sous-sol

(43) Veröffentlichungstag der Anmeldung: 09.01.2013
(73) Patentinhaber: GuD Geotechnik und Dynamik GmbH, 10965 Berlin (DE)
(72) Erfinder: Schneider, Nikolaus, 14552 Michendorf, OT Wildenbruch (DE)
(74) Vertreter: HOFFMANN EITLE

(56) Entgegenhaltungen:
- EP-A1- 0 581 686
- WO-A1-2007/101500
- DE-A1- 19 521 639

## Beschreibung

### Gebiet der Erfindung

Die vorliegende Erfindung betrifft eine Vorrichtung sowie ein Verfahren zum Vermessen von Düsenstrahlsäulen im Untergrund, die für ein Bohr- und Düsgestänge zur Erzeugung eines Bohrlochs wie einer Düsenstrahlsäule im Bereich des Bohrlochs geeignet ist.

### Stand der Technik

Das Verfahren zum Herstellen von Düsenstrahlsäulen ist ein Verfahren des Spezialtiefbaus, bei dem ein energiereicher Hochdruckstrahl aus Wasser und/oder Bindemittel aus einem sich drehenden Bohr- und Düsgestänge austritt, und dadurch der umliegende Boden hinsichtlich seiner Lagerungsstruktur zerstört und durch Zugabe von Bindemittel vermörtelt wird. In diesem Zusammenhang ist es gewünscht, die Qualität der Düsenstrahlsäulen und somit auch das Arbeitsergebnis zu überwachen. Hierfür besteht die Möglichkeit, während der Bearbeitung eine Messeinrichtung vorzusehen, beispielsweise am Bohr- und Düsgestänge.

Ein bekanntes Bohr- und Düsgestänge mit einer Messeinrichtung wird in der europäischen Patentanmeldung EP 1 974 122 A1 und in der WO 2007/101500 A1 offenbart. Die bekannte Vorrichtung umfasst dabei ein Bohr- und Düsgestänge zur Erzeugung eines Bohrlochs sowie einer Düsenstrahlsäule im Bereich des Bohrlochs, und eine Messvorrichtung zum Vermessen der Düsenstrahlsäule, wobei diese Messvorrichtung zumindest teilweise in das Bohr- und Düsgestänge integriert ist. Mit einer solchen Vorrichtung ist es möglich, während des Betriebs des Bohr- und Düsgestänges die Qualität der Düsenstrahlsäulen flexibel und zuverlässig zu überwachen.

### Darstellung der Erfindung

Es ist Aufgabe der vorliegenden Erfindung, eine Messeinrichtung zur Beurteilung einer Düsenstrahlsäule bereitzustellen, die gegenüber dem Stand der Technik leichter handhabbar ist und insbesondere einen geringeren Platzbedarf erfordert.

Diese Aufgabe wird durch den Gegenstand von Anspruch 1 gelöst. Weitere beispielhafte Ausführungsformen sind den abhängigen Ansprüchen zu entnehmen.

Kerngedanke der vorliegenden Erfindung ist es, ein mit einem Sensor versehenes Tastelement mit den für den geforderten Einsatz bevorzugten Eigenschaften auszustatten und in vorteilhafter Weise im Bohr- und Düsgestänge aufzunehmen und zu führen.

Gemäß Anspruch 1 wird eine Messeinrichtung für ein Bohr- und Düsgestänge bereitgestellt. Das Bohr- und Düsgestänge ist zur Erzeugung eines Bohrlochs und einer Düsenstrahlsäule im Bereich des Bohrlochs eingerichtet. Dies bedeutet, dass mit dem Bohr- und Düsgestänge zuerst ein Bohrloch in einem Untergrund/Erdreich eingebracht wird, und in einer geeigneten Tiefe das Erdreich aufgeweicht wird (Düsenstrahlsäule).

Die erfindungsgemäße Messeinrichtung ist unter anderem zum Vermessen dieser Düsenstrahlsäule eingerichtet, insbesondere zum Vermessen des Durchmessers der Düsenstrahlsäule, und die Messeinrichtung ist in das Bohr- und Düsgestänge integriert. Ferner weist die Messeinrichtung ein bevorzugt mit einem Sensor versehenes Tastelement auf, das von einer eingefahrenen Position zu einer ausgefahrenen Position bewegbar ist, welches Tastelement innerhalb der Messeinrichtung zu einem an der Messeinrichtung angebrachten Ein- und Ausfahrgehäuse umgelenkt wird. Erfindungsgemäß besteht das Tastelement zumindest abschnittsweise aus einer Formgedächtnislegierung. Bevorzugt handelt es sich um eine Metalllegierung aus Nickel-Titan. Eine Variante dieser Metalllegierung ist unter dem Namen Nitinol bekannt. Derartige Materialien weisen überraschenderweise auch für den Einsatz im Bereich des Tiefbaus/Spezialtiefbaus vorteilhafte Eigenschaften auf. Dabei ist das Tastelement für eine Umlenkung flexibel, hält jedoch außerhalb der Messeinrichtung, also innerhalb der Düsenstrahlsäule, den äußeren Gegebenheiten stand und kann somit den Sensor für eine Messung in der Düsenstrahlsäule führen.

Bei einer weiteren Ausführungsform ist das Tastelement um einen Winkel von im Wesentlichen 90° umlenkbar. Dies hat den Vorteil, dass das Tastelement innerhalb des Bohr- und Düsgestänges geführt, und seitlich aus dem Bohr- und Düsgestänge ausgebracht werden kann.

Falls das Tastelement mit dem bereits erwähnten Sensor versehen ist, könnte es sich bei diesem Sensor um einen Druck- und/oder Neigungssensor handeln. Ferner kann mit einem solchen Sensor der Durchmesser der Düsenstrahlsäule ermittelt werden, wobei der Neigungssensor eine gültige Messung sicherstellen kann. Besonders bevorzugt kann es demnach sein, dass der Sensor mehrere kombinierte Einzelsensoren aufweist. Allerdings ist es bei einer alternativen Zielrichtung denkbar, dass mit dem Tastelement und einer weiteren Vorrichtung eine Messung zum Erfassen der Düsenstrahlsäule durchgeführt wird. Insbesondere kann beim Ausfahren des Tastelements durch Überwachen der Motorleistung festgestellt werden, wann das Tastelement die Wandung der Düsenstrahlsäule erreicht hat: Nimmt der Stromverbrauch des Motors zu und wird gleichzeitig eine Vergrößerung der ausgefahrenen Länge des Tastelements nicht festgestellt, dann hat das Tastelement die Wandung der Düsenstrahlsäule erreicht.

Die beschriebenen Maßnahmen zur Erfassung und Bewertung der Düsenstrahlsäule können auch in Kombination miteinander zum Einsatz kommen.

Ist das Tastelement mit dem Sensor versehen, so wird dieser im Betrieb der erfindungsgemäßen Messeinrichtung durch die Öffnung des Ein- und Ausfahrgehäuses, das an der Messeinrichtung angebracht ist, ein- und ausgefahren. In einer Ausführungsform ist der Sensor dabei derart ausgelegt, unter anderem dimensioniert, dass er die Öffnung des Ein- und Ausfahrgehäuses im eingefahrenen Zustand abdichtet.

Bei einer weiteren bevorzugten Messeinrichtung sind innerhalb dieser Rollen vorgesehen, mit denen das Tastelement umgelenkt wird. Die Rollen stellen eine sichere und wenig fehleranfällige Umlenkung bereit, wobei das Tastelement bei der Förderung über die Rollen äußerlich nicht wesentlich verändert wird (also beispielsweise nicht verformt wird).

In einer weiteren Ausführungsform ist das Tastelement gegenüber dem Bohr- und Düsgestänge abgedichtet. Jedoch wird das Tastelement innerhalb des Bohr- und Düsgestänges vor Schmutz und Verunreinigungen, die beim Verfahren eine Reibung bedingen können, geschützt.

Insbesondere kann beim Ein- und Ausfahrgehäuse ein Spülkanal vorgesehen sein, durch den das Tastelement beim Ein- und Ausfahren mit Wasser oder einer Suspension gespült wird. Dies erleichtert den Abdichtvorgang und stellt sicher, dass keine Verunreinigungen in das Bohr- und Düsgestänge gelangen.

Bei einer weiteren Variante der Messeinrichtung ist innerhalb dieser eine Antriebsvorrichtung vorgesehen, mit der das Tastelement angetrieben werden kann. Die Krafteinleitung erfolgt hierbei bevorzugt im Bereich der Umlenkung des Tastelements. Hierdurch wird ein sicheres Ein- und Ausfahren des Tastelements in und aus der Messeinrichtung gewährleistet.

Ferner ist es bevorzugt, dass das Tastelement vor seiner Umlenkung vorgekrümmt wird. Die Vorkrümmung kann hier beispielsweise mit der ersten Rolle im Bereich der Umlenkung vorgesehen werden. Hierdurch wird das Tastelement nicht direkt in die Richtung umgelenkt, die zum Austrittspunkt des Tastelements aus der Messeinrichtung führt, sondern bevorzugt entgegen dieser Richtung. Dies erleichtert die Bewegung des Tastelements, und es kann unter Umständen ein größerer Umlenkradius innerhalb der Messeinrichtung realisiert werden, nachdem das Tastelement weiter zur Wand der Messeinrichtung vorgekrümmt wird. Auch führt diese Vorkrümmung zu einer Stabilisierung des Tastelements.

Als bevorzugtes Material für das Tastelement wird eine Nickel-Titan-Legierung verwendet, beispielsweise eine unter dem Namen Nitinol bekannte Legierung. Diese zeichnet sich in besonderer Weise für die geforderten Eigenschaften für das Tastelement aus.

Ferner betrifft die vorliegende Erfindung ein Bohr- und Düsgestänge zur Erzeugung eines Bohrlochs, wobei dieses Bohr- und Düsgestänge eine Düseneinrichtung und eine hieran angebrachte Messeinrichtung nach einer der zuvor genannten Varianten aufweist. Ferner kann an der Messeinrichtung eine Bohrkrone angebracht sein, insbesondere über einen zwischen diesen angebrachten Adapter. Mit der genannten Bohrkrone wird ein Bohrloch erzeugt, und die Düseneinrichtung wird zur Ausbildung einer Düsenstrahlsäule verwendet.

Neben der erfindungsgemäßen Messeinrichtung und dem diese Messrichtung aufweisenden Bohr- und Düsgestänge betrifft die vorliegende Erfindung auch ein Verfahren zur Messung einer Düsenstrahlsäule gemäß Anspruch 13. Dieses Verfahren kann in einer Ausführungsform mit der erfindungsgemäßen Messeinrichtung oder dem erfindungsgemäßen Bohr- und Düsgestänge durchgeführt werden.

### Kurze Beschreibung der Zeichnungen

Die vorliegende Erfindung wird nachfolgend anhand einer bevorzugten Ausführungsform beschrieben. Diese Ausführungsform wird vor dem Hintergrund der beigefügten Zeichnungen im Detail erläutert.
- Figur 1: zeigt eine Gesamtdarstellung eines Bohr- und Düsgestänges mit der erfindungsgemäßen Messeinrichtung, das an einem Bohrgerät montiert ist.
- Figur 2: ist eine Funktionalansicht des Bohr- und Düsgestänges mit der Bohrkrone, der Düseneinrichtung, dem Adapters und der Messeinrichtung.
- Figur 3: zeigt eine vergrößerte Darstellung des Bereichs des Bohr- und Düsgestänges aus Figur 1, in dem die Messeinrichtung sowie die Düsenstrahldüse vergrößert dargestellt sind.

### Beschreibung der bevorzugten Ausführungsformen

Figur 1 zeigt schematisch eine Gesamtdarstellung eines Bohr- und Düsgestänges 1. Das Bohr- und Düsgestänge 1 ist hierbei an einer mobilen Maschine 2 angebracht, und in der Darstellung in Figur 1 bereits in das Erdreich eingeführt. In einer bestimmten Tiefe wird mit Hilfe einer später beschriebenen Düseneinrichtung eine Düsenstrahlsäule D in das Erdreich eingebracht. Dabei wird durch den energiereichen Hochdruckstrahl der Boden in seiner ursprünglichen Lagerungsform verändert und zeitgleich oder zeitversetzt mit Suspenion verfüllt, sodass unterirdische Verfestigungskörper entstehen, die als Abdichtungselemente oder als Tragelemente oder als Abdichtungs- und Tragelemente verwendet werden können.

Figur 2 zeigt eine Funktionalansicht des Bohr- und Düsgestänges 1. Dieses setzt sich hierbei aus verschiedenen Abschnitten zusammen, nämlich einem Anschlussabschnitt 11, einem Zwischenabschnitt 12, einer Düseneinrichtung 13, einer Messeinrichtung 14, eines Adapters 15 sowie einer Bohrkrone 16. Diese Elemente sind in der entsprechenden Reihenfolge angeordnet, und jeweils mittels Gewinden verbunden. In Figur 3 sind die Gewinde 7, 8, 9 und 10 zwischen dem Abschnitt 12, der Düseneinrichtung 13, der Messeinrichtung 14, dem Adapter 15 sowie der Bohrkrone 16 im Detail dargestellt.

Zum Bohr- und Düsgestänge 1 wird eine Hochdrucksuspensionsleitung 3 für die Hochdrucksuspension, eine Leitung 4 für Luft sowie eine Leitung 5 für den Bohrspüler zugeführt.

Am Anschluss der Leitung 3 für die Hochdrucksuspension ist eine Lagerung/Dichtung 100 vorgesehen. An einem Aufsatz 101 zur Leitung 4 ist ebenfalls eine Lagerung/Dichtung 102 sowie eine weitere Lagerung/Dichtung 103 angebracht. Die Leitung 5 für den Bohrspüler ist mit einem 2-Zoll Schlauchanschluss 105 an einem Aufsatz 104 angebracht. Ferner ist zwischen dem Aufsatz 104 und dem Bohr- und Düsgestänge 1, insbesondere dem Abschnitt 11, eine Lagerung/Dichtung 106 vorgesehen.

In Figur 2 ist ein Teil der am Abschnitt 12 angebrachten Düseneinrichtung 13 sowie der Messeinrichtung 14 im Detail dargestellt. Die Düseneinrichtung 13 sowie die Messeinrichtung 14 sind in dieser Ausführungsform durch eine Schraubverbindung 8 aneinander lösbar gekoppelt.

Dabei ist die Düseneinrichtung 13 für ein Aufbringen einer Hochdrucksuspension unter Hochdruck eingerichtet, die durch eine Hochdrucksuspensionsleitung 3 zugeführt wird. Als Arbeitsfluid für die Unterstützung der Hochdrucksuspension ist vorzugsweise Luft vorgesehen, die durch eine weitere Leitung 4 zugeführt wird.

Im vorliegenden Ausführungsbeispiel sind Schraubverbindungen 7-10 vorgesehen. Dichtungsringe stellen sicher, dass keine Verunreinigungen im Betrieb beispielsweise in die Messeinrichtung 14 gelangen. Alternativ zu den Schraubverbindungen 7-10 können jedoch auch einzelne, radial angreifende Schrauben vorgesehen sein, mit denen beispielsweise die Messeinrichtung 14 an der Düseneinrichtung 13 angeschraubt wird. Auch andere Steckverbindungen sind denkbar.

In der Messeinrichtung 14 wird ein stab- oder kabelförmiges Tastelement 40 mit einem Sensor 40a geführt, dessen Hülle in der vorliegenden Ausführungsform aus einer Nickel-Titan-Legierung besteht. Diese Nickel-Titan-Legierung gehört zur Gruppe der Formgedächtnislegierungen (Shape-Memory) und ist auch unter dem Namen Nitinol bekannt. Üblicherweise werden derartige Materialen im Bereich der Medizintechnik eingesetzt. Allerdings wurde im Rahmen der vorliegend durchgeführten Entwicklungsarbeiten herausgefunden, dass sich Nitinol überraschenderweise auch für Vorrichtungen einsetzen lässt, die im Bereich des Tiefbaus oder Spezialtiefbaus verwendet werden.

Das Tastelement 40 wird parallel zur Hochdrucksuspensionsleitung 3 geführt und in die Messeinrichtung 14 eingebracht. Hierzu ist in einem zur Düseneinrichtung 13 weisenden Bereich der Messeinrichtung 14 ein Motor 41 vorgesehen, mit dem das Tastelement 40 angetrieben werden kann. Die Antriebskraft wird über eine Antriebsrolle 41a auf das Tastelement 41a übertragen.

Ferner wird das Tastelements 40 im Bereich der Messeinrichtung von einer vertikalen Richtung in eine horizontale Richtung umgelenkt. Als "vertikal" wird im Sinne der vorliegenden Anmeldung eine Richtung entlang des Bohr- und Düsgestänges 1 verstanden, wohingegen eine "horizontale" Richtung senkrecht zu dieser ausgerichtet ist.

Es sind mehrere Rollen 42 innerhalb der Messeinrichtung 14 derart vorgesehen, dass das Tastelement 40 gegenüber der zum Hochdrucksuspensionskanal 3 parallelen Führung im Wesentlichen um einen Winkel von 90° geführt wird. In diesem Zusammenhang ist Figur 2 zu entnehmen, dass vor der Umlenkung des Tastelements 40 eine sogenannte Vorkrümmung vorgenommen wird, und zwar vor der in Zuführrichtung ersten Rolle 42. Auf diese Weise kann die in Vorschubrichtung später erfolgende Umlenkung des Tastelements 40 um einen Winkel von 90° in der Messeinrichtung besser eingestellt werden.

Nachdem das Tastelement 40 innerhalb der Messeinrichtung 14 von einer vertikalen Richtung (Verlauf innerhalb der Düseneinrichtung 13) in eine im Wesentlichen horizontale Richtung gebracht ist, erstreckt sich das Tastelement 40 durch ein Ein- und Ausfahrgehäuse 43. Das Ein- und Ausfahrgehäuse 43 weist ein Dichtelement 44 auf, mit dem das Innere der Messeinrichtung 14 gegenüber der Außenseite abgedichtet wird.

Ferner ist das Sensorelement 40a, das an einem Ende des Tastelements 40 angebracht ist, derart ausgebildet, dass es sich an die Öffnung im Ein- und Ausfahrgehäuse 43 anlegen kann und dadurch alternativ oder zusätzlich zum Dichtelement 44 eine Abdichtung gegenüber dem Inneren der Messeinrichtung 14 bereitstellt.

Die Bewegung des Tastelements 40 wird in der vorliegenden Ausführungsform im Bereich der Umlenkung des Tastelements 40 mittels des Motors 41 eingeleitet. Gegebenenfalls können alternativ oder zusätzlich hierzu auch einzelne Rollen 42 angetrieben werden. Darüber hinaus können im Bereich des Bohr- und Düsgestänges weitere integrierte Motoren vorgesehen sein. Die genannten Antriebe werden beispielsweise über den Batteriebetrieb der Messsysteme angeregt.

Zur Messung wird das Tastelement 40 von der Dichteinrichtung 44 wegbewegt, und zwar tritt in horizontaler Richtung, und wird in die noch nicht ausgehärtete Düsenstrahlsäule eingeführt. Beispielsweise kann das Tastelement 40 bis zu 2m aus der Dichteinrichtung ausgefahren werden. Durch die Eigensteifigkeit des Tastelements 40 und den Auftrieb auf den abgedichteten Stab ist es möglich, dieses auch außerhalb der Messeinrichtung 14 in einer im Wesentlichen horizontalen Richtung zu halten.

Die Initialisierung des Messvorgangs mit Hilfe des Tastelements erfolgt durch Körperschallimpulse, die in das Bohr- und Düsgestänge 1 eingeleitet werden, oder durch Funkübertragung. Die Schritte zum Vermessen einer Düsenstrahlsäule in einem Untergrund können dann wie folgt verlaufen. In einem ersten Schritt wird ein geeigneter Bohransatzpunkt vermessen. In einem weiteren Arbeitsschritt wird das Bohr- und Düsgestänge 1 an dem neuen Bohransatzpunkt eingebracht, und anschließend das Bohr- und Düsgestänge 1 mittels Abbohren auf eine gewünschte Tiefe abgesenkt, wobei bohrbegleitend der Bohrlochverlauf durch die eingebauten Neigungssensoren gemessen werden.

Nach Erreichen der gewünschten Bohrtiefe wird eine Düsenstrahlsäule im Bereich des Bohrlochs erzeugt, und der Durchmesser der erzeugten Düsenstrahlsäule wird auf verschiedenen Höhen gemessen. So wird das Tastelement 40 in der noch nicht ausgehärteten Düsenstrahlsäule bewegt. Das Tastelement 40 ist dabei vorteilhafterweise so ausgelegt, dass es Aufgrund des Antriebs, der Eigensteifigkeit, des Eigengewichts und des Auftriebs im Wesentlichen horizontal gehalten werden kann. Die durch das Tastelement 40 erfassten und gespeicherten Daten können parallel zur Messung oder auch zeitversetzt beim Hochziehen des Bohr- und Düsgestänges aus dem Bohrloch ausgelesen werden. Anhand dieser Daten sind konkrete Aussagen über die Beschaffenheit des Bodens sowie die davon abhängige Beschaffenheit der erzeugten Düsenstrahlsäule möglich. Diese Ergebnisse können für weitere Berechnungen genutzt werden.

Wurde die Messung durchgeführt, wird das Tastelement 40 beim Einfahren in die Messeinrichtung 14 über den am Ein- und Ausfahrgehäuse 43 vorgesehenen Spülkanal 45 mit Wasserdruck abgespült und während des Einfahrens gegenüber dem flüssigen Medium im Bohrloch und der Säule abgedichtet. Die Wasserspülung vor dem Ein- und Ausfahrgehäuse 43 erleichtert somit den Abdichtvorgang und stellt sicher, dass keine Verunreinigungen ins Innere der Messeinrichtung 14 gelangen.

Die Bohrkrone 16 kann beispielsweise direkt an der Messeinrichtung 14 angeschlossen werden. Alternativ kann wie in der vorliegenden Ausführungsform gezeigt zwischen der Messeinrichtung 14 und der Bohrkrone 16 ein Adapter 15 vorgesehen sein. Anstelle eines Adapters 15 können auch mehrere Elemente zwischen der Messeinrichtung 14 der Bohrkrone 16 vorgesehen sein.

Die Bohrkrone 16 weist Öffnungen 61 für einen Bohrspüler auf. Aus diesen Öffnungen 61 tritt eine Flüssigkeit aus der Bohrkrone aus und ermöglicht somit das Eindringen der Bohr- und Düsgestänges 1 in den Untergrund/ das Erdreich.

## Patentansprüche

1. Messeinrichtung (14) für ein Bohr- und Düsgestänge (1), das zur Erzeugung eines Bohrlochs sowie einer Düsenstrahlsäule (D) im Bereich des Bohrlochs vorgesehen ist;
die Messeinrichtung (14) ist zum Vermessen einer Düsenstrahlsäule (D) eingerichtet, insbesondere zum Vermessen des Durchmessers der Düsenstrahlsäule, und die Messeinrichtung (14) ist in das Bohr- und Düsgestänge (1) integriert;
die Messeinrichtung (14) weist auf:
ein Tastelement (40), das von einer eingefahrenen Position zu einer ausgefahrenen Position bewegbar ist, welches Tastelement (40) innerhalb der Messeinrichtung (14) zu einem an der Messeinrichtung (14) angebrachten Ein- und Ausfahrgehäuse (43) umgelenkt wird,
**dadurch gekennzeichnet, dass**
das Tastelement (40) zumindest abschnittsweise aus einer Formgedächtnislegierung besteht.

2. Messeinrichtung gemäß Anspruch 1, **dadurch gekennzeichnet, dass** das Tastelement (40) um einen Winkel von im Wesentlichen 90° umgelenkt wird.

3. Messeinrichtung gemäß Anspruch 1 oder 2, **dadurch gekennzeichnet, dass** am Tastelement ein Sensor (40a) vorgesehen ist, der bevorzugt ein Druck- und/oder einem Neigungssensor ist.

4. Messeinrichtung gemäß Anspruch 3, **dadurch gekennzeichnet, dass** der Sensor (40a) im eingefahrenen Zustand die Öffnung des Ein- und Ausfahrgehäuses (43) abdichtet.

5. Messeinrichtung gemäß einem der vorangegangenen Ansprüche, **dadurch gekennzeichnet, dass** innerhalb der Messeinrichtung (14) Rollen (42) vorgesehen sind, mit denen das Tastelement (40) umgelenkt wird.

6. Messeinrichtung gemäß einem der vorangegangenen Ansprüche, **dadurch gekennzeichnet, dass** das Tastelement (40) gegenüber dem Bohr- und Düsgestänge (1) abgedichtet ist.

7. Messeinrichtung gemäß einem der vorangegangenen Ansprüche, **dadurch gekennzeichnet, dass** das Ein- und Ausfahrgehäuse (43) mit einem Spülkanal (45) versehen ist, durch den das Tastelement (40) beim Ein- und Ausfahren mit einem Fluid, insbesondere Wasser oder einer Suspension, gespült werden kann.

8. Messeinrichtung gemäß einem der vorangegangenen Ansprüche, **dadurch gekennzeichnet, dass** innerhalb der Messeinrichtung eine Antriebsvorrichtung (41) vorgesehen ist, mit der das Tastelement bevorzugt im Bereich der Umlenkung angetrieben werden kann.

9. Messeinrichtung gemäß einem der vorangegangenen Ansprüche, **dadurch gekennzeichnet, dass** das Tastelement (40) vor seiner Umlenkung in eine andere Richtung vorgekrümmt wird.

10. Messeinrichtung gemäß einem der vorangegangenen Ansprüche, **dadurch gekennzeichnet, dass** die Formgedächtnislegierung eine Nickel-Titan-Legierung ist.

11. Bohr- und Düsgestänge (1) zur Erzeugung eines Bohrlochs, das eine Düseneinrichtung (13) und eine hieran angebrachte Messeinrichtung (14) gemäß einem der vorangegangenen Ansprüche aufweist.

12. Bohr- und Düsgestänge (1) gemäß Anspruch 11, bei dem an der Messeinrichtung (14) eine Bohrkrone (16) angebracht ist, insbesondere über einen Adapter (15).

13. Verfahren zur Messung einer Düsenstrahlsäule (D), das nach Einbringen eines Bohr- und Düsgestänges (1) entsprechend Anspruch 11 oder 12 in einen Untergrund durchgeführt wird, mit den Schritten:
Ausfahren eines Tastelements (40) aus einer am Bohr- und Düsgestänge (1) integrierten Messeinrichtung (14),
Initialisieren eines Messvorgangs durch Körperschallübertragung oder Funkübertragung,
Aufnahme eines Messwertes,
Einfahren des Tastelements (40) in die Messeinrichtung (14) unter Verwendung einer Fluidspülung, insbesondere einer Wasserspülung.

## Claims

1. Measuring device (14) for a drilling and jetting rod assembly (1) which is provided for producing a borehole and a jet column (D) in the region of the borehole;
the measuring device (14) is designed for measuring a jet column (D), in particular for measuring the diameter of the jet column, and the measuring device (14) is integrated in the drilling and jetting rod assembly (1);
the measuring device (14) has:
a sensing element (40) which is movable from a retracted position to an extended position, which sensing element (40) is deflected within the measuring device (14) to a retraction and extension housing (43) mounted on the measuring device (14),
**characterised in that**
the sensing element (40) in at least one section is made of a shape memory alloy.

2. Measuring device according to claim 1, **characterised in that** the sensing element (40) is deflected through an angle of substantially 90°.

3. Measuring device according to claim 1 or 2, **characterised in that** on the sensing element is provided a sensor (40a) which is preferably a pressure and/or tilt sensor.

4. Measuring device according to claim 3, **characterised in that** the sensor (40a) in the retracted state seals off the opening of the retraction and extension housing (43).

5. Measuring device according to any of the preceding claims, **characterised in that** within the measuring device (14) are provided rollers (42) with which the sensing element (40) is deflected.

6. Measuring device according to any of the preceding claims, **characterised in that** the sensing element (40) is sealed off from the drilling and jetting rod assembly (1).

7. Measuring device according to any of the preceding claims, **characterised in that** the retraction and extension housing (43) is provided with a flushing channel (45) through which the sensing element (40) can be flushed with a fluid, in particular water or a suspension, during retraction and extension.

8. Measuring device according to any of the preceding claims, **characterised in that** within the measuring device is provided a drive mechanism (41) with which the sensing element can be driven preferably within the range of deflection.

9. Measuring device according to any of the preceding claims, **characterised in that** the sensing element (40) is precurved before it is deflected in another direction.

10. Measuring device according to any of the preceding claims, **characterised in that** the shape memory alloy is a nickel-titanium alloy.

11. Drilling and jetting rod assembly (1) for producing a borehole, which has a jetting device (13) and a measuring device (14) mounted thereon according to any of the preceding claims.

12. Drilling and jetting rod assembly (1) according to claim 11, in which a drill bit (16) is mounted on the measuring device (14), in particular via an adapter (15).

13. Method for measuring a jet column (D), which is carried out after introducing a drilling and jetting rod assembly (1) according to claim 11 or 12 into a subsoil, having the steps of:
extending a sensing element (40) out of a measuring device (14) which is integrated on the drilling and jetting rod assembly (1),
initialising a measuring operation by structure-borne sound transmission or radio transmission,
recording a measured value,
retracting the sensing element (40) into the measuring device (14), using flushing with fluid, in particular flushing with water.

## Revendications

1. Dispositif de mesure (14) pour une tige de forage et d'injection (1) prévue pour réaliser un trou de forage ainsi qu'une colonne d'injection (D) dans la zone du trou de forage ;
ledit dispositif de mesure (14) étant prévu pour la mesure d'une colonne d'injection (D), en particulier pour la mesure du diamètre de la colonne d'injection, et ledit dispositif de mesure (14) étant intégré à la tige de forage et d'injection (1) ;
ledit dispositif de mesure (14) comportant :
un élément palpeur (40) mobile d'une position de retrait vers une position de sortie, ledit élément palpeur (40) étant dévié à l'intérieur du dispositif de mesure (14) vers un boîtier de retrait et de sortie (43) appliqué sur le dispositif de mesure (14),
**caractérisé en ce que**
l'élément palpeur (40) est constitué au moins partiellement d'un alliage à mémoire de forme.

2. Dispositif de mesure selon la revendication 1, **caractérisé en ce que** l'élément palpeur (40) est dévié d'un angle sensiblement égal à 90°.

3. Dispositif de mesure selon la revendication 1 ou 2, **caractérisé en ce qu'**un capteur (40a) est prévu sur l'élément palpeur, lequel est préférentiellement un capteur de pression et/ou d'inclinaison.

4. Dispositif de mesure selon la revendication 3, **caractérisé en ce que** le capteur (40a) en état de retrait obture l'ouverture du boîtier de retrait et de sortie (43).

5. Dispositif de mesure selon l'une des revendications précédentes, **caractérisé en ce que** des rouleaux (42) sont prévus à l'intérieur dudit dispositif de mesure (14), au moyen desquels l'élément palpeur (40) est dévié.

6. Dispositif de mesure selon l'une des revendications précédentes, **caractérisé en ce que** l'élément palpeur (40) est étanchéifié par rapport à la tige de forage et d'injection (1).

7. Dispositif de mesure selon l'une des revendications précédentes, **caractérisé en ce que** le boîtier de retrait et de sortie (43) est pourvu d'un canal de rinçage (45) permettant de rincer l'élément palpeur (40) avec un fluide, en particulier de l'eau ou une suspension, lors du retrait et de la sortie.

8. Dispositif de mesure selon l'une des revendications précédentes, **caractérisé en ce qu'**un mécanisme d'entraînement (41) est prévu à l'intérieur dudit dispositif de mesure, permettant d'entraîner l'élément palpeur préférentiellement au niveau de la déviation.

9. Dispositif de mesure selon l'une des revendications précédentes, **caractérisé en ce que** l'élément palpeur (40) est pré-coudé dans une autre direction avant sa déviation.

10. Dispositif de mesure selon l'une des revendications précédentes, **caractérisé en ce que** l'alliage à mémoire de forme est un alliage nickel-titane.

11. Tige de forage et d'injection (1) pour la réalisation d'un trou de forage, comportant un dispositif de buse (13) et un dispositif de mesure (14) selon l'une des revendications précédentes, appliqué contre celui-ci.

12. Tige de forage et d'injection (1) selon la revendication 11, où une couronne de sondage (16) est appliquée contre le dispositif de mesure (14), en particulier au moyen d'un adaptateur (15).

13. Procédé de mesure d'une colonne d'injection (D), exécuté après la pénétration dans un sol d'une tige de forage et d'injection (1) selon la revendication 11 ou 12, comprenant les étapes suivantes :
sortie d'un élément palpeur (40) d'un dispositif de mesure (14) intégré à la tige de forage et d'injection (1),
initialisation d'un processus de mesure par transmission de bruits solidiens ou par radiotransmission,
enregistrement d'une valeur de mesure,
rentrait de l'élément palpeur (40) dans le dispositif de mesure (14) en appliquant un rinçage par fluide, en particulier un rinçage par eau.
